# FASCICULE DE BREVET EUROPEEN

(11) **EP 0 608 164 B1**
(45) Date de publication et mention de la délivrance du brevet: **09.04.1997**
(21) Numéro de dépôt: 94400081.9
(22) Date de dépôt: 13.01.1994
(51) Int. Cl.: A62B 35/04

(54) **Dispositif d'ancrage mobile permettant le déplacement en toute sécurité selon un axe horizontal**
Bewegliche Verankerung die eine sichere waagerechte Verschiebung ermöglicht
Mobile anchorage permitting safe movement in an horizontal axis

(30) Priorité: 22.01.1993 FR 9300843
(43) Date de publication de la demande: 27.07.1994
(73) Titulaire: PROTECTA INTERNATIONAL (S.A.), 06510 Carros (FR)
(72) Inventeur: Ador, Bernard Robert Georges Pierre, F-06330 Roquefort les Pins (FR); Cordier, Jacques Lucien Pierre, F-06800 Cagnes sur Mer (FR)
(74) Mandataire: Hautier, Jean-Louis

(56) Documents cités:
- EP-A- 0 124 189
- EP-A- 0 486 411
- WO-A-92/20407

## Description

L'invention a pour objet un dispositif d'ancrage mobile du type utilisant une ligne de vie et une pince.

La pince permet la fixation d'un harnais de sécurité à l'usage d'une personne et/ou d'une charge, par exemple un échafaudage.

Ledit dispositif d'ancrage mobile autorise le déplacement le long de la totalité de la ligne de vie sans qu'il soit nécessaire, à un seul instant, de décrocher la pince, entre autre au niveau des points de fixation du câble par rapport aux éléments de construction.

De nos jours, de nombreux dispositifs anti-chute utilisent des lignes de vie et des pinces.

*Ainsi, le document FR-A-2.637.314 concerne un dispositif de* *sécurité pour structure de grande portée horizontale, composée de* *tronçons aboutés les uns aux autres tels qu'une flèche de grue.* *Ce dispositif comprend un câble de ligne de vie auquel est attaché* *un harnais individuel de protection par une ligne de sauvegarde* *dotée d'un organe d'accrochage coulissant librement sur le câble.* *Ce dernier est composé de sections de câble aboutées les unes aux autres, dont chacune a une longueur égale à celle du tronçon de* *la structure auquel elle est associée, les sections de câble étant* *reliées entre elles par des moyens de liaison permettant leur* *séparation. Un point d'ancrage est prévu à l'une au moins des* *extrémités de chaque tronçon, et la ligne de sauvegarde comporte* *un second organe d'accrochage par lequel elle peut être attachée* *provisoirement audit point d'ancrage.*

*Le document FR-A-2.635.981 concerne un dispositif de sécurité* *pour circuler le long d'une ligne de vie comprenant un câble* *supporté par divers colliers de support intermédiaires espacés le* *long du câble, chaque collier définissant un espace fermé* *interdisant une sortie accidentelle du câble des moyens de* *fixation desdits colliers sur des éléments de construction ; un* *moyen de liaison entre le câble et un équipement individuel de* *protection comprenant un organe d'accrochage coulissant librement* *sur le câble et un organe d'équilibre des moyens de* *franchissement de chaque collier de support. Ce dispositif est* *caractérisé en ce que chaque collier de support présente un profil* *sensiblement en forme de U, dont une des branches est adjacente* *à la construction, et en ce que lesdits moyens de franchissement* *comprennent un moyen d'obturation mobile de l'ouverture du U* *capable d'être déplacé dans une position de libération de* *l'ouverture du collier pour permettre son franchissement par* *lesdits moyens de liaison.*

*Le document FR-A-2.606.648 concerne un dispositif de sécurité* *du type appelé "ligne de vie" comprenant un rail le long duquel* *se déplace un chariot pourvu d'un anneau destiné par un lien à* *être relié à un harnais, une ceinture ou autre, le chariot* *comportant des moyens pour son blocage sur le rail caractérisé en* *ce que le chariot est pourvu de deux rainures destinées à coopérer* *avec deux bords opposés dudit rail, dans l'une des rainures* *s'étendant un axe pourvu d'une fente dont les dimensions* *correspondent à celle de ladite rainure les bords latéraux de la* *fente formant deux mâchoires, ledit axe étant solidaire d'un* *levier pourvu de l'anneau et mobile entre deux butées, le calage* *angulaire du levier étant tel sur l'axe que, dans une position* *angulaire intermédiaire médiane entre les deux butées, la fente* *est alignée avec la rainure tandis que, dans toutes les autres* *positions angulaires, les mâchoires portent contre le rail pour* *assurer le coincement du chariot sur ledit rail.*

*Le document FR-A-2.448.355 concerne un dispositif anti-chute* *ancrable depuis le sol, essentiellement caractérisé par le fait* *qu'il comporte une perche télescopique isolante un organe* *d'accrochage de la partie supérieure de cette perche, par exemple* *sur les armatures de support de la ligne des moyens de* *verrouillage de cet organe d'accrochage ; des moyens de commande* *de ce verrouillage ; un cordage d'assurance, assujetti à une* *extrémité sur l'organe d'accrochage, et susceptible, à l'autre* *extrémité, d'être ancré au sol à proximité du pied du poteau ; et un dispositif anti-chute coulissant sur ce cordage, relié par ailleurs au monteur.*

*Le document EP-A-0.124.189 concerne un dispositif de sécurité pour ligne de vie utilisé à l'extérieur d'une structure, par exemple dans une timonerie de bateau, comprenant des organes de fixation de la ligne de vie en différents points espacés et particulièrement dans les angles de ladite structure, ce qui autorise le passage au niveau des organes de fixation, d'un crochet de la ligne de sécurité qui est attaché et peut coulisser le long de la ligne de vie.*
*Dans une forme de réalisation, chaque organe de fixation comprend une roue évidée et un élément de coulissement qui embrasse les dents de ladite roue, qui possèdent des rainures circulaires latérales qui les solidarisent avec l'élément coulissant, de sorte que, lorsque le crochet se présente au niveau desdits organes de fixation, il pénètre entre deux dents de la roue évidée qui va tourner autour de son axe, alors que la face interne du crochet va glisser contre l'élément coulissant qui, lui, reste immobile.*

*Le document WO 92/20407 concerne un appareil de sécurité comprenant un rail de sécurité qui est maintenu à une certaine distance d'un bâtiment ou à un autre support grâce à des fixations situées à des intervalles donnés le long dudit rail. Le rail est muni d'un élément coulissant auquel la corde du harnais de sécurité de l'ouvrier peut être attachée. Cet élément coulissant comprend un tube dans lequel passe ledit rail de sécurité, et présente une fente longitudinale qui permet au tube de franchir les fixations du rail. Une patte de liaison à relier à la corde de l'ouvrier est fixée de manière pivotante à la paroi du tube en une position telle que l'application d'une charge descendante sur la patte de liaison entraîne la rotation du tube de manière* que *la fente soit orientée latéralement par rapport au rail de sécurité.*

*Le document EP-0.486.411 propose un dispositif qui comprend un élément filiforme du type câble fixé à chacune des extrémités et soutenu par des organes supports intermédiaires, ledit câble recevant à libre coulissement, un mousqueton relié à l'utilisateur, chaque organe support présentant un profil déterminé pour permettre le passage du mousqueton sans* *désaccouplement au fur et à mesure de son déplacement le long du câble, en soumettant ledit mousqueton à différents mouvements d'orientation angulaire, en combinaison avec ledit profil.*

*La demande de brevet WO 92/20407 ne décrit pas une pince d'ancrage mobile à usage de dispositif anti-chute. Il décrit un dispositif d'ancrage qui ne peut plus être réutilisé s'il y a eu une chute. Les caractéristiques techniques et le but sont donc totalement différents.*

La demande de brevet européen EP-A-0 486 411 décrit un support dont la particularité est d'utiliser un profil en forme de queue de cochon.

Ces deux derniers brevets sont donc très différents.

La présente invention vise à résoudre ces problèmes.

Dans ce but, le dispositif d'ancrage mobile selon l'invention est du type comprenant un câble de section circulaire supporté par des éléments de soutien espacés le long dudit câble, et fixés sur des éléments de construction, et une pince de section en forme de U se prolongeant longitudinalement, ce qui forme une gorge et une fenêtre, ladite gorge étant destinée à recevoir ledit câble, et ladite fenêtre étant fermée par au moins une mâchoire mobile en rotation autour de son axe qui est parallèle à la gorge ; ladite pince autorisant la fixation ainsi que le déplacement longitudinal le long du câble d'un harnais de sécurité d'une personne et/ou d'une charge, les éléments de soutien comprennant une tête annulaire, une base et un axe de liaison entre lesdites tête et base, et le diamètre extérieur de la tête annulaire de chaque élément de soutien étant supérieur à la largeur de la fenêtre de la pince, et que le diamètre de l'axe de liaison de chaque élément de soutien est inférieur à la largeur de la fenêtre de la pince, de sorte que ladite pince ne peut pas être désolidarisée du câble au niveau des éléments de soutien, bien qu'elle puisse coulisser, caractérisé par le fait que ladite tête annulaire enserre le câble de telle sorte que lors d'un déplacement longitudinal , la ou les mâchoires de la pince s'ouvrent et se ferment automatiquement au passage de chaque axe de liaison sans que la pince ne puisse être décrochée.

Un autre objet de l'invention consiste en ce que le diamètre du câble est inférieur à la largeur de la fenêtre de la pince, de sorte que ladite pince peut être désolidarisée du câble entre les éléments de soutien.

L'invention a encore pour objet le fait que la ou les mâchoires de la pince font office de cames d'ouverture et de fermeture de ladite pince au niveau de chaque élément de soutien.

L'invention a également pour objet un dispositif d'ancrage mobile caractérisé par le fait que chaque mâchoire possède une arête longitudinale de forme convexe qui facilite le passage de l'axe de liaison de l'élément de soutien.

Un autre objet de l'invention réside dans le fait que chaque mâchoire qui ferme la fenêtre de la pince est mobile en rotation selon différentes positions de ladite pince, tout d'abord une position ouverte qui permet l'engagement du câble dans la gorge de la pince, puis une position semi-ouverte qui permet le déplacement longitudinal de la pince au niveau des éléments de soutien, et, enfin, une position fermée qui permet le déplacement longitudinal de la pince le long du câble entre les éléments de soutien.

Un objet de l'invention consiste dans le fait que chaque mâchoire possède des moyens élastiques qui maintiennent automatiquement la pince en position fermée.

Encore un objet de l'invention consiste dans le fait que chaque mâchoire possède un ergot extérieur qui permet le maintien manuel de la pince en position ouverte.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue en perspective du dispositif dans son mode d'utilisation préféré.

La figure 2 est une vue latérale de la pince en position fermée mais dans une configuration d'encliquetage du câble.

La figure 3 est une vue latérale de la pince en position ouverte, dans une configuration d'engagement ou de dégagement du câble.

La figure 4 est une vue latérale de la pince en position fermée mais dans une configuration de décliquetage du câble.

La figure 5 est une coupe radiale selon A-A de la figure 2 de la pince en position fermée, le câble étant encliqueté.

La figure 6 est une vue latérale de la pince en position semi-ouverte au niveau d'un élément de soutien.

Enfin, la figure 7 est une vue de face d'un élément de soutien avec le câble qui lui est solidaire.

Selon la figure 1, un individu muni d'un harnais de sécurité 8, se situe dans un endroit élevé.

Ledit harnais 8 le sécurise grâce à une ligne de vie qui comprend, entre autre, une pince 4 et un câble 1.

Cette pince 4 peut avoir un déplacement horizontal en toute sécurité le long dudit câble 1 par simple effort exercé sur le harnais 8.

Plaqués contre les éléments 3, tels que murs, poutres, plafonds, des éléments de soutien 2 immobilisent le câble 1 par rapport auxdits éléments de construction 3.

Chaque élément de soutien 2 est globalement formé d'une tête dite annulaire 9 qui enserre ledit câble 1 et d'une base 10 qui est en contact avec les éléments de construction 3.

Selon les trois figures suivantes, on comprend mieux le système d'accrochage de la pince 4 sur le câble 1.

Ainsi, la figure 4 représente la pince 4 en position fermée.

En d'autres termes, la pince 4 a, de côté, une forme de cylindre tronqué, le centre du cylindre formant la gorge 5 de la pince 4, et la troncature formant la fenêtre 6 de la pince 4.

De chaque côté de la fenêtre 6, deux axes portent deux mâchoires 7, qui sont en position fermée, c'est-à-dire que leurs extrémités sont en regard l'une de l'autre.

Cette position fermée est la position normale de la pince 4, car chaque axe est entouré par un ressort à boudin dont les deux extrémités se prolongent longitudinalement, de telle sorte que l'une des extrémités est en appui contre la mâchoire 7 correspondante, alors que l'autre extrémité est en appui contre le corps de la pince 4.

Ledit ressort n'est pas représenté sur les figures dans un souci de clarté, un tel dispositif étant déjà connu.

Sur la périphérie du corps de la pince 4, on trouve des ergots 13 solidaires des mâchoires 7 dont la fonction apparaîtra plus loin.

Toujours dans cette position de côté, les extrémités des mâchoires 7 ont, sensiblement, une forme de triangle rectangle.

Cette forme permet de faciliter l'entrée du câble 1 dans la gorge 5 de la pince 4, car chaque côté extérieur des mâchoires 7 forme un angle d'environ 45 degrés avec l'axe passant par le centre de la forme cylindrique de la pince 4 et l'interface entre les deux mâchoires 7.

Dans les deux côtés extérieurs, des mâchoires 7 forment un angle droit entre eux.

Tel n'est pas le cas des côtés intérieurs des mâchoires 7 qui forment ensemble un angle plat, ce qui empêche la sortie inopinée du câble 1 de la gorge 5.

Le cylindre tronqué de la pince 4 se prolonge unilatéralement afin de permettre la fixation d'une boucle 14, à laquelle le harnais de sécurité 8 peut être fixé.

Sur la figure 3, le câble 1 est poussé dans la gorge 5, pour se faire, il passe au niveau de la fenêtre 6 en écartant les deux mâchoires 7 l'une de l'autre.

La pince est dite en position ouverte.

Sur la figure 2, le câble se trouve dans la gorge 5 de la pince 4, les deux mâchoires 7, sous l'effet des ressorts à boudin, se sont refermées, ledit câble 1 est ainsi circonscrit dans la gorge 5 fermée au niveau de sa fenêtre 6 par les deux mâchoires 7, sans possibilité de sortir comme cela a été vu plus haut.

Le dégagement du câble 1 s'effectue d'une toute autre façon.

Les ressorts à boudin maintenant les mâchoires 7 en position fermée, il faut, pour les ouvrir, jouer sur les ergots 13 en les éloignant l'un de l'autre par simple rotation autour des axes desdites mâchoires 7.

Le dégagement du câble 1 est alors possible.

Ce mouvement est visible sur la figure 3 où le sens de la flèche doit être inversé et la manutention au niveau des ergots 13 doit être indiquée.

Le dégagement est également visible sur la figure 5 qui est une coupe radiale de la pince de la figure 2.

On s'aperçoit que le corps de la pince 4 se prolonge longitudinalement autour du câble 1, que ce dernier a un certain jeu de mouvement dans la gorge 5, et que les mâchoires 7 sont munies d'une arête longitudinale de forme convexe 12 dont l'utilité apparaîtra plus loin.

Autre point à noter sur cette figure : un manchon vient entourer le câble 1, ce manchon est la tête annulaire 9 de l'élément de soutien 2.

Selon la figure 6, on voit plus précisément ledit élément de soutien 2 qui est formé de trois parties essentielles.

Tout d'abord, la base 10 qui est la partie plaquée contre l'élément de construction 3.

Dans le cas précis de la figure 6, le câble se trouvant dans l'angle, entre un mur et un plafond, la base 10 a une vue de profil en forme de L inversé qui s'adapte mieux à son environnement.

Néanmoins, ces éléments de soutien 2 peuvent avoir différentes formes quant à leur base 10, par exemple.

Ensuite, la seconde partie est formée de la tête annulaire 9 dont le diamètre intérieur est supérieur au diamètre du câble 1, mais dont le diamètre extérieur est inférieur au diamètre intérieur du corps de la pince 4, soit de la gorge 5.

Enfin, situé entre la base 10 et la tête annulaire 9, on trouve un axe de liaison 11 dont le diamètre est inférieur à la largeur de la fenêtre 6.

De plus, la longueur de ladite fenêtre 6 est inférieure au diamètre de la tête annulaire 9.

Cette configuration permet à la pince 4 de coulisser le long du câble 1 et de passer les éléments de soutien 2 sans dégagement du câble 1 de la pince 4.

Elle permet également le passage de la pince au niveau des axes de liaison 11 par simple semi-ouverture des mâchoires 7, sans risque de décrochage de la pince 4 par rapport au câble 1, puisque la fenêtre 6 de la pince 4 ne peut pas laisser passer la tête annulaire 9 de l'élément de soutien 2 du câble 1.

Selon la dernière et septième figure, l'élément de soutien 2 est solidaire d'un élément de construction 3 par l'intermédiaire de tous moyens de fixation appropriés, tels que des vis, des clous, des rivets ou des agrafes.

C'est la base 10 qui porte les moyens de fixation.

L'axe de liaison 11 solidarise la tête annulaire 9 à la base 10.

Ladite tête annulaire 9 laisse passer, en son sein, le câble 1.

On comprend donc l'intérêt d'avoir des mâchoires 7 comportant des arêtes longitudinales convexes, qui facilitent le passage de la pince 4 au niveau des éléments de soutien 2.

### REFERENCES

- 1.: Câble
- 2.: Elément de soutien
- 3.: Elément de construction
- 4.: Pince
- 5.: Gorge
- 6.: Fenêtre
- 7.: Mâchoire
- 8.: Harnais de sécurité
- 9.: Tête annulaire
- 10.: Base
- 11.: Axe de liaison
- 12.: Arête longitudinale convexe
- 13.: Ergot
- 14.: Boucle

## Revendications

1. Dispositif d'ancrage mobile permettant le déplacement en toute sécurité selon un axe horizontal du type comprenant un câble (1) de section circulaire supporté par des éléments de soutien (2) espacés le long dudit câble (1), et fixés sur des éléments de construction (3), et une pince de section en forme de U se prolongeant longitudinalement, ce qui forme une gorge (5) et une fenêtre (6), ladite gorge (5) étant destinée à recevoir ledit câble (1), et ladite fenêtre (6) étant fermée par au moins une mâchoire (7) mobile en rotation autour de son axe qui est parallèle à la gorge (5) ; ladite pince autorisant la fixation ainsi que le déplacement longitudinal le long du câble (1) d'un harnais de sécurité (8) d'une personne et/ou d'une charge, les éléments de soutien (2) comprennant une tête annulaire (9), une base (10) et un axe de liaison (11) entre lesdites tête (9) et base (10), et le diamètre extérieur de la tête annulaire (9) de chaque élément de soutien (2) étant supérieur à la largeur de la fenêtre (6) de la pince (4), et que le diamètre de l'axe de liaison (11) de chaque élément de soutien (2) est inférieur à la largeur de la fenêtre (6) de la pince (4), de sorte que ladite pince (4) ne peut pas être désolidarisée du câble (1) au niveau des éléments de soutien (2), bien qu'elle puisse coulisser, caractérisé par le fait
que ladite tête annulaire (9) enserre le câble de telle sorte que lors d'un déplacement horizontal, la ou les mâchoires (7) de la pince (4) s'ouvrent et se ferment automatiquement au passage de chaque axe de liaison (11) sans que la pince (4) ne puisse être décrochée.

2. Dispositif selon la revendication 1 caractérisé par le fait
que le diamètre du câble (1) est inférieur à la largeur de la fenêtre de la pince (4), de sorte que ladite pince (4) peut être désolidarisée du câble (1) entre les éléments de soutien (2).

3. Dispositif selon la revendication 1, caractérisé par le fait
que la ou les mâchoires (7) de la pince (4) font office de cames d'ouverture et de fermeture de ladite pince (4) au niveau de chaque élément de soutien (2).

4. Dispositif, selon l'une quelconque des revendications 1 ou 3, caractérisé par le fait
que chaque mâchoire (7) possède une arête longitudinale de forme convexe (12) qui facilite le passage de l'axe de liaison (11) de l'élément de soutien (2).

5. Dispositif selon l'une quelconque des revendications 1, 3 ou 4, caractérisé par le fait
que chaque mâchoire (7) qui ferme la fenêtre (6) de la pince (4) est mobile en rotation selon différentes positions de ladite pince (4) :
- une position ouverte qui permet l'engagement du câble (1) dans la gorge (5) de la pince (4),
- une position semi-ouverte qui permet le déplacement longitudinal de la pince (4) au niveau des éléments de soutien (2), et
- une position fermée qui permet le déplacement longitudinal de la pince (4) le long du câble (1) entre les éléments de soutien (2).

6. Dispositif selon l'une quelconque des revendications 1, 3, 4 ou 5, caractérisé par le fait
que chaque mâchoire (7) possède des moyens élastiques qui maintiennent automatiquement la pince (4) en position fermée.

7. Dispositif selon l'une quelconque des revendications 1, 3, 4, 5, ou 6 , caractérisé par le fait
que chaque mâchoire (7) possède un ergot (13) extérieur qui permet le maintien manuel de la pince (4) en position ouverte.

## Claims

1. Device for movably anchoring which allows the displacement along a horizontal axis in complete safety, of the type which comprises a cable (1) having a circular crosssection supported by carrier elements (2) which are spaced along said cable (1) and fixed at building elements (3), and a catch having an U-shaped cross-section, extending longitudinally and forming a groove (5) as well as a window (6), said groove (5) being destined for receiving said cable (1), and said window (6) being closed by at least one jaw (7) pivotable around its axis which is parallel to the groove (5); said catch allowing fixing as well as displacing of a safety harness (8) of a person and/or a load along the cable (1), the carrier elements (2) comprising an annular head (9), a base (10) and a connecting axle (11) between said head (9) and base (10), and the outer diameter of the annular head (9) of each carrier element (2) being larger then the width of the window (6) of the catch (4), and that the diameter of the connecting axle (11) of each carrier element (2) is smaller then the width of the window (6) of the catch (4) in such a way that said catch (4) cannot be uncoupled from the cable (1) at the level of the carrier elements (2), although it is able to slide,
characterized in that
said annular head (9) encloses the cable in such a way that during a horizontal displacement, the jaw(s) (7) of the catch (4) open(s) and close(s) automatically when each connecting axle (11) passes, without the catch (4) being able to uncouple.

2. Device according to claim 1, characterized in that the diameter of the cable (1) is smaller then the width of the window of the catch (4), in such a way that said catch (4) can be uncoupled from the cable (1) between the carrier elements (2).

3. Device according to claim 1, characterized in that the jaw(s) (7) of the catch (4) use(s) cams for opening and closing of said catch (4) at the level of each carrier element (2).

4. Device according to any one of the claims 1 or 3, characterized in that each jaw (7) is provided with a convex longitudinal edge (12) facilitating the passage of the connecting axle (11) of the carrier element (2).

5. Device according to any one of the claims 1, 3 or 4, characterized in that each jaw (7) which closes the window (6) of the catch (4) is pivotable according to different positions of said catch (4):
- an open position allowing the engagement of the cable (1) in the groove (5) of the catch (4),
- a half-open position allowing the longitudinal displacement of the catch (4) at the level of the carrier elements (2), and
- a closed position allowing the longitudinal displacement of the catch (4) along the cable (1) between the carrier elements (2).

6. Device according to any one of the claims 1, 3, 4 or 5, characterized in that each jaw (7) is provided with elastic means which automatically maintain the catch (4) in the closed position.

7. Device according to any one of the claims 1, 3, 4, 5 or 6, characterized in that each jaw (7) is provided with an external projection (13) which allows the catch (4) to be held in the open position by hand.

## Patentansprüche

1. Vorrichtung zur beweglichen Verankerung, die die Verlagerung längs einer horizontalen Achse in voller Sicherheit gestattet, die der Art nach ein Seil (1) mit kreisförmigem Querschnitt, das durch Trägerelemente (2) getragen ist, die beabstandet längs des genannten Seils (1) angeordnet und an Gebäudelementen (3) befestigt sind, und ein Schloß mit U-förmigem Querschnitt aufweist, das sich in Längsrichtung länglich erstreckt, der eine Auskehlung (5) sowie ein Fenster (6) bildet, wobei die genannte Auskehlung (5) dazu bestimmt ist, das genannte Seil (1) aufzunehmen, und das genannte Fenster (6) durch mindestens eine um ihre Achse drehbewegliche Backe (7) verschlossen ist, die parallel zur Auskehlung (5) verläuft; wobei das genannte Schloß die Befestigung sowie die Verlagerung eines Sicherheitsgeschirrs (8) einer Person und/oder einer Last in Längsrichtung längs des Seiles (1) gestattet, die Trägerelemente (2) einen ringförmigen Kopf (9), einen Sockel (10) und eine Verbindungsachse (11) zwischen dem genannten Kopf und dem genannten Sockel (10) aufweisen, und der Außendurchmesser des ringförmigen Kopfes (9) eines jeden Trägerelements (2) größer ist als die Breite des Fensters (6) des Schlosses (4), und daß der Durchmesser der Verbindungsachse (11) eines jeden Trägerelementes (2) derart kleiner ist als die Breite des Fensters (6) des Schlosses (4), daß das genannte Schloß (4) nicht aus dem festen Eingriff mit dem Seil (1) in Höhe der Trägerelemente (2) gelöst, jedoch verschoben werden kann,
dadurch gekennzeichnet,
daß der genannte ringförmige Kopf (9) das Seil derart umschließt, daß während einer horizontalen Verlagerung die Backe(n) (7) des Schlosses (4) sich automatisch beim Durchlauf jeder Verbindungsachse (11) öffnet und schließt bzw. öffnen und schließen, ohne daß das Schloß (4) abgehängt werden kann.

2. Vorrichtung nach Anspruch 1, dadurch gekennzeichnet, daß der Durchmesser des Seiles (1) derart kleiner ist als die Breite des Fensters des Schlosses (4), daß das genannte Schloß (4) aus dem festen Eingriff mit dem Seil (1) zwischen den Trägerelementen (2) gelöst werden kann.

3. Vorrichtung nach Anspruch 1, dadurch gekennzeichnet, daß die Backe(n) (7) des Schlosses (4) Nocken zum Öffnen und Schließen des genannten Schlosses (4) auf Höhe eines jeden Trägerelementes (2) verwendet bzw. verwenden.

4. Vorrichtung nach irgendeinem der Ansprüche 1 oder 3, dadurch gekennzeichnet, daß jede Backe (7) eine konvexförmige Längskante (12) besitzt, die den Durchlauf der Verbindungsachse (11) des Trägerelementes (2) erleichtert.

5. Vorrichtung nach irgendeinem der Ansprüche 1, 3 oder 4, dadurch gekennzeichnet, daß jede Backe (7), die das Fenster (6) des Schlosses (4) verschließt, entsprechend unterschiedlicher Lagen des genannten Schlosses (4) drehbeweglich ist:
- einer offenen Lage, die den Eingriff des Seiles (1) in die Auskehlung (5) des Schlosses (4) gestattet,
- einer halboffenen Lage, die die Längsverlagerung des Schlosses (4) in Höhe der Trägerelemente (2) gestattet, und
- einer geschlossenen Lage, die die Längsverlagerung des Schlosses (4) längs des Seiles (1) zwischen den Trägerelementen (2) gestattet.

6. Vorrichtung nach irgendeinem der Ansprüche 1, 3, 4 oder 5, dadurch gekennzeichnet, daß jede Backe (7) elastische Mittel besitzt, die das Schloß (4) automatisch in geschlossener Lage halten.

7. Vorrichtung nach irgendeinem der Ansprüche 1, 3, 4, 5 oder 6, dadurch gekennzeichnet, daß jede Backe (7) einen äußeren Vorsprung (13) besitzt, der es gestattet, das Schloß (4) von Hand in offener Lage zu halten.
